# EUROPÄISCHE PATENTSCHRIFT

(11) **EP 1 819 458 B1**
(45) Veröffentlichungstag und Bekanntmachung des Hinweises auf die Patenterteilung: **23.02.2011**
(21) Anmeldenummer: 05850232.9
(22) Anmeldetag: 05.12.2005
(51) Int. Cl.: B21D 28/24, B21D 53/08, F28F 9/02, F28F 9/18

(54) **VERFAHREN ZUR HERSTELLUNG EINES WÄRMETAUSCHERS**
METHOD FOR THE PRODUCTION OF A HEAT EXCHANGER
PROCÉDÉ DE PRODUCTION D'UN ÉCHANGEUR DE CHALEUR

(30) Priorität: 03.12.2004 DE 102004058574; 19.04.2005 DE 102005018187
(43) Veröffentlichungstag der Anmeldung: 22.08.2007
(73) Patentinhaber: Behr GmbH & Co. KG, 70469 Stuttgart (DE)
(72) Erfinder: AUCHTER, Holger, 70567 Stuttgart (DE); HEUSS, Hans-Peter, 71701 Schwieberdingen (DE); LÖSCH, Bruno, 71032 Böblingen (DE)
(74) Vertreter: Grauel, Andreas
(86) Internationale Anmeldenummer: PCT/EP2005/013010
(87) Internationale Veröffentlichungsnummer: WO 2006/058792

(56) Entgegenhaltungen:
- DE-A1- 3 316 960
- FR-A- 2 780 153
- GB-A- 169 855
- JP-A- 11 051 592
- US-A- 4 150 556
- US-A- 5 243 842
- PATENT ABSTRACTS OF JAPAN Bd. 1999, Nr. 05, 31. Mai 1999 (1999-05-31) & JP 11 051592 A (SANDEN CORP), 26. Februar 1999 (1999-02-26)

## Beschreibung

Die vorliegende Erfindung bezieht sich auf ein Verfahren zur Herstellung eines Wärmetauschers. Das Verfahren wird in Bezug auf einen Wärmetauscher beschrieben, der in Kraftfahrzeugen Anwendung findet, beispielsweise in Klimaanlagen eines Kraftfahrzeuges und dergleichen. Das Verfahren lässt sich jedoch auch auf andere Wärmetauscher anwenden.

Derartige Wärmetauscher weisen üblicherweise eine Vielzahl von Durchflussrohren auf, durch welche ein Kältemittel geleitet wird. Diese Durchflussrohre münden in Rohrböden, welche üblicherweise an den Enden der Rohre angeordnet sind (siehe z.B. US-A-4150556).

Zu diesem Zweck weisen die Rohrböden Öffnungen auf, durch welche die Durchflussrohre ein- beziehungsweise hindurchgeschoben werden. Zur Herstellung dieser Öffnungen, welche im folgenden auch als Durchzüge bezeichnet werden, sind aus dem Stand der Technik mehrere Herstellungsverfahren bekannt. So können diese Durchzüge durch Stanzen erzeugt werden, oder auch durch Reißverfahren, wie Durchreißen oder dergleichen.

Während beim Stanzen die Öffnung durch einen Schervorgang entsteht, wird bei einem Reißverfahren das zu bearbeitende Material gedehnt und auseinandergerissen.

Die Vorteile eines Stanzverfahrens bestehen darin, dass die Herstellung relativ einfach ist, die so hergestellte Öffnung beziehungsweise der Durchzug eine hohe Genauigkeit aufweist und jede Schnittformgeometrie herstellbar ist. Wird als Herstellungsverfahren das Durchreißen aus dem vollen Blechmaterial verwandt, so können auf diese Weise trichterförmige Einführschrägen des Durchzuges erzeugt und damit erleichterte Montage- und Lötprozesse erreicht werden. Daneben ergibt sich in diesem Fall im Kontakt- beziehungsweise Verbindungsbereich zwischen dem Durchflussrohr und dem Durchzug eine Lotbeschichtung bei Verwendung von lotbeschichteten Ausgangsblechen.

Schließlich ergibt sich eine mögliche größere Kontaktanlagefläche zwischen den Durchflussrohren und den Durchzügen beziehungsweise Öffnungen als im Falle von gestanzten Durchzügen, da letztere maximal der Blechdicke des Bodens beziehungsweise des Sammlers entsprechenden können.

Die Aufgabe der Erfindung besteht darin, die Vorteile beider Verfahren bei der Herstellung zu nutzen. Dies wird erfindungsgemäß durch den Gegenstand von Anspruch 1 erreicht. Die abhängigen Ansprüche 2-6 betreffen Weiterbildungen der Erfindung.

Weitere Vorteile und Ausführungsformen der vorliegenden Erfindung ergeben sich aus den beigefügten Zeichnungen.
- Fig. 1: zeigt eine perspektivische Darstellung einer erfindungsgemäßen Auf- nahmeeinrichtung im Detail,
- Fig. 2: eine perspektivische Darstellung der erfindungsgemäßen Bodeneinrich- tung in einer weiteren Ausführungsform,
- Fig. 3: eine rückwärtige Ansicht der weiteren Ausführungsform der erfindungs- gemäßen Bodeneinrichtung;
- Fig. 4: ein weitere Darstellung der erfindungsgemäßen Bodeneinrichtung nach Fig. 2,
- Fig. 5: eine rückwärtige Ansicht einer weiteren Ausführungsform der erfin- dungsgemäßen Bodeneinrichtung nach Fig. 2,
- Fig. 6: eine Explosionsdarstellung der erfindungsgemäßen Vorrichtung zum Austauschen von Wärme
- Fig. 7: eine Darstellung der Vorrichtung nach Fig. 6,
- Fig. 8: einen Querschnitt der Bodeneinrichtung der Fig. 6 quer zur Trennwand entlang eines Trennwandschlitzes,
- Fig. 9: eine Querschnitt der Bodeneinrichtung der Fig. 6 quer zur ungeschlitz- ten Trennwand,
- Fig. 10: eine perspektivische Darstellung der erfindungsgemäßen Bodeneinrich- tung in einer weiteren Ausführungsform,
- Fig. 11: eine rückwärtige Ansicht der weiteren Ausführungsform der erfindungs- gemäßen Bodeneinrichtung;
- Fig. 12: eine Explosionsdarstellung der weiteren Ausführungsform der erfin- dungsgemäßen Vorrichtung zum Austauschen von Wärme
- Fig. 13: eine Explosionsdarstellung der weiteren Ausführungsform der erfin- dungsgemäßen Vorrichtung zum Austauschen von Wärme in rückwär- tiger Ansicht,
- Fig. 14: eine perspektivische Darstellung der weiteren Ausführungsform der Vorrichtung zum Austauschen von Wärme, und
- Fig. 15: einen Querschnitt durch die Bodeneinrichtung der Vorrichtung nach Fig. 14.

In Fig. 1 bezieht sich das Bezugszeichen 1 auf eine Aufnahmeeinrichtung bzw. einen Rohrboden gemäß der vorliegenden Erfindung. Dieser weist zwei Seitenränder 3a und 3b auf, die zur Verbindung mit einer weiteren Einrichtung, beispielsweise einem Deckel, dienen. Zu diesem Zweck können die Seitenränder schräg verlaufende Abschnitte 4a und 4b aufweisen, die zum Ineinandergreifen mit einem Deckel dienen.

Der Rohrboden weist eine Dicke d auf, die zwischen 0,2 und 3 mm, bevorzugt zwischen 0,5 und 2 mm und besonders bevorzugt im Bereich von 0,5 bis 1 mm liegt. In dem Rohrboden ist eine Vielzahl von Öffnungen 6 vorgesehen. Diese Öffnungen weisen eine langgestreckte Form auf und liegen gemeinsam in einer Hauptebene H.

Durch das erfindungsgemäße Herstellungsverfahren, welches sich aus einer Kombination von einem Stanzverfahren und einem Ziehverfahren ergibt, entstehen im Umfangsbereich der Öffnungen 6 an einem Bereich des Umfangs Ränder bzw. Krägen 8 und an anderen Bereichen 7 nicht.

Die Hauptebene H ist in Fig. 1 durch die beiden gestrichelten Linien dargestellt. In dieser Ebene liegen die jeweiligen Öffnungen 6, genauer gesagt die Umfangsränder der Öffnungen 6 in den Bereichen 7, in denen keine Krägen sind. Auch steht in Fig. 1 eine Trennwand 21, die später erläutert werden wird, im wesentlichen senkrecht zu der Hauptebene H.

Der Übergang zwischen den Rändern 8 und den Bereichen 7 ohne Ränder ist hier stufenartig dargestellt. Der Übergang kann jedoch auch stetig bzw. im mathematischem Sinne differenzierbar erfolgen. Auch die Ränder 8 selbst können abgerundete Formen aufweisen.

Die Ränder 8 sind hier mit konstanter Höhe h dargestellt, die Höhe kann jedoch auch in unterschiedlichen Bereichen variieren. Auch kann die Höhe der Ränder bzw. Krägen 8 von Öffnung 6 zu Öffnung 6 differieren.

Die Öffnungen weisen einen Mittelbereich 6a auf, der eine gegenüber dem übrigen Bereich der Öffnung verminderte Breite aufweist. Dieser verengte Bereich dient zur Aufnahme eines Mittelbereichs der (nicht gezeigten) Durchflussrohre, die durch die Öffnungen 6 hindurchgeschoben werden. Da in diesem Bereich relativ hohe Anforderungen an die genaue Schnittform gestellt werden muss, wird dieser Bereich durch Stanzen hergestellt, das heißt, in diesem Bereich tritt kein Umfangsrand bzw. Kragen 8 auf.

Auch in den Endbereichen 9 der Öffnungen 6 tritt ein Spalt 11 auf, der sich infolge des Durchreißverfahrens ergibt. Auch dieser Spalt 11 ist durch einen geradlinigen Verlauf dargestellt. Der Spalt 11 kann jedoch auch gekrümmte Ränder aufweisen.

Bei dieser Ausführungsform ist die Ebene H, in welcher die Öffnungen 6 angeordnet sind, gegenüber einer Bodenebene B seitlich versetzt. Unter der Bodenebene B wird die Ebene verstanden, von der aus sich die Seitenränder 3a und 3b erstrecken. Von der Bodenebene B zu den Öffnungen 6 hin ist eine Schräge 12 vorgesehen. Es ist jedoch hier auch möglich, dass die Hauptebene H sowie die Bodenebene B geometrisch im wesentlichen zusammenfallen, ebenso wie es auch denkbar wäre, dass die Hauptebene H bezüglich Fig. 1 unterhalb der Bodenebene B angeordnet ist. In diesem Fall sind die Öffnungen 6 weiter entfernt von den Endabschnitten der (nicht gezeigten) Durchflussrohre angeordnet als die Bodenebene B der Aufnahmeeinrichtung 1.

Das Bezugszeichen 21 kennzeichnet eine Trennwand, die die jeweiligen Öffnungen 6 in einen linksseitigen Bereich und einen rechtsseitigen Bereich unterteilt. Genauer gesagt wird auch die gesamte Aufnahmeeinrichtung 1 in einem links- und einen rechtsseitigen Bereich unterteilt.

Dabei kann diese Unterteilung im wesentlichen symmetrisch erfolgen, es sind jedoch auch Ausführungsformen möglich, bei denen die Teilung asymmetrisch erfolgt.

Dabei liegt die Trennwand 21 jeweils wechselseitig an Stufen 22 an, genauer gesagt an den Abschnitten 22a und 22b der Stufen 22, die im wesentlichen parallel zur Ebene der Trennwand verlaufen. Daneben weisen die Stufen 22 auch noch Abschnitte 24a und 24b auf, die im wesentlichen senkrecht zur Ebene der Trennwand verlaufen, sowie Abschnitte 25a und 25b, die schräg bezüglich der Ebene der Trenneinrichtung 21 verlaufen.

Bei dieser Ausführungsform liegt die Trennwand jeweils auf dem verengten Bereich 6a der Öffnungen 6 auf. Des weiteren kann die Trennwand 21 (nicht gezeigte) Schlitze aufweisen, die die Enden der (ebenfalls nicht gezeigten) Durchflussrohre wenigstens im Bereich der Öffnung 6 aufnehmen.

Durch das Nicht-Vorhandensein von Rändern bzw. Kragen in den Bereichen 6a der Öffnungen 6 ist es möglich, auch die Schlitze in der Trennwand geringer zu wählen bzw. genauer anzupassen, was letztlich zu höherer Dichtheit der jeweiligen Verbindungen zwischen den Durchflussrohren und der Trennwand führt. Durch den Einsatz der Trennwand wird die Aufnahmeeinrichtung 1 und damit der Deckel bzw. Boden der Vorrichtung zum Austausch von Wärme in einen linksseitigen sowie einen rechtsseitigen Teilbereich unterteilt. Bevorzugt setzt sich diese Unterteilung auch noch in den (nicht gezeigten), in die Aufnahmeeinrichtung eingeschobenen, Durchflusseinrichtungen fort.

Die fertigungstechnische Schwierigkeit liegt bei der Herstellung bzw. Gestaltung der Übergangsbereiche der beiden Verfahren im Bereich der Öffnungen bzw. Durchzüge. Dieser Übergangsbereich darf nach dem Fügeprozess, das heißt nach dem Einfügen der Durchflussrohre in den Öffnungen, keine größeren Lötspalte aufweisen, um den nach der Montage sich anschließenden Lötprozess nicht nachteilig zu beeinflussen und das Auftreten von Leckagen zu verhindern.

Zu diesem Zweck werden für die einzelnen Formgebungsverfahren, das heißt insbesondere aber nicht ausschließlich für den Stanz- und den Reißvorgang aufeinander abgestimmte Werkzeuge verwendet, wie beispielsweise aufeinander abgestimmte Stempel und Matrizen.

Dabei werden die Werkzeuge bevorzugt so gewählt, dass diese in den Übergangsbereichen zwischen den Bereichen, in denen die jeweiligen Verfahren angewandt werden, einen überlappenden Bereich aufweisen, d.h., dass in den Übergangsbereichen eine Bearbeitung des Materials durch beide Verfahren bzw. durch beide Werkzeuge stattfindet.

Beispielsweise kann durch eine geeignete Dimensionierung der Werkzeuge erreicht werden, dass in dem Fall, in dem zuerst ein Stanzverfahren und anschließend ein Reißverfahren durchgeführt wird, auf die bereits gestanzten Bereiche der Öffnungen im wesentlichen keine weiteren Kräfte durch das Reißverfahren aufgebracht werden, welche zu einer Verformung des bereits gestanzten Materials führen.

Fig. 2 zeigt eine weitere Ausführungsform der Bodeneinrichtung 1 der erfindungsgemäßen Vorrichtung zum Austausch von Wärme in perspektivischer Ansicht von oben. Die Bodeneinrichtung 1 weist Durchzüge 6 auf, die von Krägen 8 umfasst werden. Dabei sind die Krägen 8 mittels Schrägen 12 mit einer Basis 13 der Bodeneinrichtung 1 verbunden. Etwa mittig quer zu den Durchzügen 6 zur Aufnahme entsprechender, nicht dargestellter Flachrohre ist ein Bodenabschnitt 14 mit sich gegenüberstehenden Stufen 22 zur Aufnahme der Trennwand 21 dargestellt. An den äußeren Enden der Krägen der Durchzüge 6 ist jeweils ein Spalt 11 angeordnet. Die Durchzüge 6 mit den Krägen 8 und dem Spalt 11 können durch ein im vorangegangenen beschriebenes kombiniertes Reiß- und Stanzverfahren erzeugt werden.

Fig. 3 zeigt die Bodeneinrichtung 1 der Fig. 2 von unten, d.h. in rückwärtiger Ansicht. Neben den Durchzügen 6, dem Bodenabschnitt 14 mit den Stufen 22 sind die verengten Mittelbereiche 6a der Durchzüge 6 zu erkennen.

Fig. 4 und Fig. 5 entsprechen den Figuren 2 und 3 in einer weiteren perspektivischen Ansicht. Zur Erläuterung wird daher auf die vorhergehende Beschreibung der Figuren 2 und 3 verwiesen.

Fig. 6 zeigt die erfindungsgemäße Vorrichtung zum Austausch von Wärme unter Verwendung der Bodeneinrichtung der Fig. 2. Flachrohre bzw. Durchflusseinrichtungen 15 mit Strömungskammern 16 und 17 sowie einem verengten Bereich 18, der die Strömungskammern 16, 17 voneinander trennt, werden in die Bodeneinrichtung 1 durch die Durchzüge 6 mit deren verengten Mittelbereichen 6a eingeschoben. Im Bodenabschnitt 14 wird eine Trennwand 21 mit Schlitzen 23 eingebracht, die für eine Trennung des Strömungsflusses in zwei Bereiche dient. Dabei wird die Trennwand 21 von den Stufen 22 gestützt. Die Schlitze 23 der Trennwand 21 dienen zur Aufnahme der verengten Bereiche 18 der Flachrohre 15.

Fig. 7 zeigt die Vorrichtung nach Fig. 6 bestehend aus Bodeneinrichtung 1, einer Mehrzahl eingebrachter Flachrohre15 und einer Trennwand 21.

Fig. 8 zeigt einen Schnitt senkrecht zur eingebrachten Trennwand 21 durch die Bodeneinrichtung 1 der Fig. 2, wobei der Schnitt durch einen Schlitz 23 der Trennwand 21 und damit entlang eines Durchzugs 6 verläuft.

Fig. 9 zeigt einen weiteren Schnitt senkrecht zur eingebrachten Trennwand 21 durch die Bodeneinrichtung 1 der Fig. 2, wobei der Schnitt durch einen Bereich der Trennwand 21 ohne Schlitz und damit nicht entlang eines Durchzugs 6 verläuft, so dass die Basis 13 der Bodeneinrichtung 1 zu erkennen ist.

Fig. 10 zeigt eine weitere Ausführungsform einer Bodeneinrichtung 1 mit Durchzügen 6, die von Krägen 8 umfasst werden, welche auf Schrägen 12 angeordnet sind, wobei die Schrägen 12 die Verbindung zur Basis 13 der Bodeneinrichtung 1 schaffen. Analog zur Bodeneinrichtung der Fig. 2 ist ein im wesentlichen senkrecht zu den Durchzügen 5 verlaufender Bodenabschnitt 14 mit gegenüberstehenden Stufen 22 vorgesehen, der zur Aufnahme einer nicht dargestellten Trennwand dient. Im Unterschied zur Ausführungsform der Fig. 2 ist eine weitere, senkrecht zum Bodenabschnitt 14 verlaufender Aufnahmeabschnitt 30 vorgesehen, der Führungsflächen 31 a, 31 b, 31c, und 31d aufweist, die senkrecht auf der Ebene der Bodeneinrichtung 1 stehen. Mittels des Aufnahmeabschnitts 30 und den Führungsflächen 31a, 31b, 31c, 31d kann eine Trennwand in die Bodeneinrichtung 1 eingebracht werden, die parallel zu den Durchzügen 6 angeordnet ist. Sollte ein weitere Trennwand in entsprechender Gestaltung in den zur Aufnahme einer Trennwand vorgesehenen Bodenabschnitt 14 ebenfalls eingebracht werden, so ist ein vierfache Unterteilung des Strömungsflusses möglich. Ansonsten eröffnet sich durch die Anordnung zweier Aufnahmeeinrichtungen für Trennwände, nämlich dem Bodenabschnitt 14 und dem Aufnahmeabschnitt 30, die Möglichkeit der Anordnung einer Trennwand senkrecht oder parallel zu den Durchzügen 6.

Fig. 11 zeigt die Bodeneinrichtung 1 der Fig. 10 in rückwärtiger Ansicht Zu erkennen ist, dass die Kreuzung der beiden Aufnahmeabschnitte 14 und 30 in der rückwärtigen Ansicht die Form eines Kreuzes 32 hat.

Fig. 12 zeigt eine Ausführungsform der erfindungsgemäßen Vorrichtung zum Austausch von Wärme in Explosionsdarstellung mit einer Bodeneinrichtung 1 gemäß

Fig. 10, einer weiteren Trennwand 33 und einer Mehrzahl von Flachrohren 15. Die weitere Trennwand 33 verläuft in Richtung der länglichen Durchzüge 6 und führt zu einer Strömungstrennung in zwei Bereiche, falls nur diese weitere Trennwand 33 eingesetzt wird. Ist in dem Bodenabschnitt 14 zusätzlich eine nicht dargestellte entsprechende "erste" Trennwand 21 eingebracht, so wird eine vierfache Unterteilung bewirkt.

Fig. 13 zeigt die Ausführungsform der erfindungsgemäßen Vorrichtung zum Austausch von Wärme der Fig. 12 in Explosionsdarstellung in rückwärtiger Ansicht mit einer Bodeneinrichtung 1 gemäß Fig. 10, einer weiteren Trennwand 33 und einer Mehrzahl von Flachrohren 15. Zu Erkennen ist das etwa mittig in der Bodeneinrichtung 1 angeordnete Kreuz 32, so dass eine Trennwand eingesetzt werden kann, die entweder in Richtung senkrecht oder in Richtung parallel zu den Durchzügen 6 verläuft.

Fig. 14 zeigt die Vorrichtung zum Austausch von Wärme nach Fig. 28 in zusammengefügten Zustand mit Trennwand 31, Bodeneinrichtung 1 und einer Mehrzahl von Flachrohren 40.

Fig. 15 schließlich zeigt einen Querschnitt durch eine mit einer weiteren Trennwand 33 versehenen Bodeneinrichtung 1 entlang des Bodenabschnitts 14 der Fig. 10, so dass die verengten Bereiche 6a der Durchzüge 6 in der Basis 13 zu erkennen sind.

## Patentansprüche

1. Verfahren zur Herstellung einer Aufnahmeeinrichtung für Durchflussrohre eines Wärmetauschers mit Öffnungen, die einen Mittelbereich und Endbereiche aufweisen, für die Aufnahme der Durchflussrohre, **dadurch gekennzeichnet, dass** der Mittelbereich wenigstens einer Öffnung durch ein Stanzverfahren und die Endbereiche durch ein Reißverfahren erzeugt werden.

2. Verfahren nach Anspruch 1, **dadurch gekennzeichnet, dass** das Stanzverfahren und das Reißverfahren im Wesentlichen gleichzeitig erfolgen.

3. Verfahren nach Anspruch 1, **dadurch gekennzeichnet, dass** das Stanzverfahren und das Reißverfahren in getrennten Verfahrensschritten erfolgt.

4. Verfahren zur Herstellung eines Wärmetauschers **dadurch gekennzeichnet, dass** in einem Verfahrensschritt eine Aufnahmeeinrichtung nach einem Verfahren nach einem der vorangegangenen Ansprüchen hergestellt wird und anschließend die Durchflussrohre wenigstens abschnittsweise mit der Aufnahmeeinrichtung mittels eines Verbindungsmittels verbunden werden.

5. Vorrichtung zum Austausch von Wärme mit einer Vielzahl von Durchflussrohren, welche zum Transport eines Kältemittels geeignet sind, **dadurch gekennzeichnet, dass** an wenigstens einem Endabschnitt der Durchflussrohre eine Aufnahmeeinrichtung hergestellt nach einem der Ansprüche 1 bis 3 angeordnet ist.

6. Vorrichtung zum Austausch von Wärme nach Anspruch 5, **dadurch gekennzeichnet, dass** an beiden Endabschnitten der Durchflussrohre jeweils eine Aufnahmevorrichtung hergestellt nach einem der Ansprüche 1 bis 3 angeordnet ist.

## Claims

1. A method for the production of a receiving device for flow tubes of a heat exchanger comprising openings that have a central region and end regions for receiving the flow tubes, **characterized in that** the central region of at least one opening is created using a punching method, and the end regions are created via separation by drawing.

2. The method according to claim 1, **characterized in that** the punching method and the separation by drawing take place substantially simultaneously.

3. The method according to claim 1, **characterized in that** the punching method and the separation by drawing take place in separate method steps.

4. A method for the production of a heat exchanger, **characterized in that**, in one method step, a receiving device is produced using one method according to one of the preceding claims, and subsequently the flow tubes are connected, at least in sections, to the receiving device using a connecting means.

5. A device for exchanging heat with a large number of flow tubes that are suitable for transporting a refrigerant, **characterized in that** a receiving device that was produced according to one of the claims 1 through 3 is disposed on at least one end section of the flow tubes.

6. The device for exchanging heat according to claim 5, **characterized in that** a receiving device that was produced according to one of the claims 1 through 3 is disposed on both end sections of the flow tubes.

## Revendications

1. Procédé de fabrication d'un dispositif de logement pour des tubes d'écoulement d'un échangeur de chaleur comportant des ouvertures pour le logement des tubes d'écoulement, ouvertures qui présentent une zone centrale et des zones d'extrémités,
**caractérisé en ce que** la zone centrale d'au moins une ouverture est réalisée par un procédé de découpe, les zones d'extrémités étant réalisées par un procédé de rupture par traction.

2. Procédé selon la revendication 1, **caractérisé en ce que** le procédé de découpe et le procédé de rupture par traction se produisent pratiquement en même temps.

3. Procédé selon la revendication 1, **caractérisé en ce que** le procédé de découpe et le procédé de rupture par traction se produisent dans des étapes de procédé séparées.

4. Procédé de fabrication d'un échangeur de chaleur, **caractérisé en ce qu'**un dispositif de logement, au cours d'une étape de procédé, est fabriqué selon un procédé conformément à l'une quelconque des revendications précédentes et, ensuite, les tubes d'écoulement sont assemblés, au moins partiellement, au dispositif de logement, à l'aide d'un moyen d'assemblage.

5. Dispositif d'échange de chaleur comprenant une multiplicité de tubes d'écoulement qui sont appropriés pour le transport d'un fluide frigorigène, **caractérisé en ce qu'**un dispositif de logement, fabriqué selon l'une quelconque des revendications 1 à 3, est disposé au moins au niveau d'une partie d'extrémité des tubes d'écoulement.

6. Dispositif d'échange de chaleur selon la revendication 5, **caractérisé en ce qu'**un dispositif de logement, fabriqué selon l'une quelconque des revendications 1 à 3, est disposé à chaque fois au niveau des deux parties d'extrémités des tubes d'écoulement.
